# EUROPÄISCHE PATENTSCHRIFT

(11) **EP 2 626 212 B1**
(45) Veröffentlichungstag und Bekanntmachung des Hinweises auf die Patenterteilung: **24.05.2017**
(21) Anmeldenummer: 13150930.9
(22) Anmeldetag: 11.01.2013
(51) Int. Cl.: B42B 4/00

(54) **Sammelhefter**
Wire stitcher
Assembleuse

(30) Priorität: 10.02.2012 DE 102012002689
(43) Veröffentlichungstag der Anmeldung: 14.08.2013
(73) Patentinhaber: Müller Martini Holding AG, 6052 Hergiswil (CH)
(72) Erfinder: Brünner, Torsten, 04451 Borsdorf (DE)

(56) Entgegenhaltungen:
- DE-A1-102008 021 121

## Beschreibung

Die Erfindung betrifft einen Sammelhefter mit Heftköpfen, diesen zugeordneten Klinscherkästen sowie Führungsstücken, wobei die Klinscherkästen und die Führungsstücke mit Befestigungsmitteln an einer Klinscherplatte frei positionierbar befestigt sind und die Rückseite der Klinscherplatte eine zurückspringende Abschrägung oder Nut besitzt und die Befestigungsmittel der Klinscherkästen und der Führungsstücke jeweils ein Klemmstück umfassen, das mit einer Fläche oder einem Steg gegen die Abschrägung oder in der Nut verspannbar ist, wobei das Klemmstück so an dem jeweiligen Klinscherkasten bzw. dem jeweiligen Führungsstück gehalten ist, dass dieser bzw. dieses in gelockertem Zustand des Klemmstücks auf die Klinscherplatte aufsetzbar ist.

Derartige Sammelhefter sind an sich bekannt und werden beispielsweise von der Anmelderin unter der Bezeichnung ST400 angeboten.

Beschrieben sind Sammelhefter bzw. Heftköpfe ausserdem in der US 7,337,937 B2, der US 7,637,489 B2 sowie der US 7,780,157.

Bei solchen Sammelheftern sind die Klinscherkästen, in denen die Klammern nach dem Durchstich durch das Produkt umgebogen werden, zusammen mit sogenannten Führungsstücken unterhalb der Heftebene in unmittelbarer Nähe der Sammelkette für den Transport der Druckprodukte auf einer Führungsplatte, der sogenannten Klinscherplatte befestigt. Wenn nun die Kette in Grösse und Abstand zur Heftebene verkleinert werden soll, ergeben sich bauliche Probleme, indem dann weniger Bauraum zur Verfügung steht, um die Klinscherkästen und die Führungsstücke zusammen mit der Klinscherplatte in der Maschine unterzubringen. In den bekannten Sammelheftern werden die Klinscherkästen üblicherweise mittels T-Nutensteinen oder Bundbuchsen in T-Nuten fixiert, die in die Klinscherplatte eingelassen sind.

Die Befestigung mittels T-Nuten bietet den Vorteil, die Klinscherkästen und Führungsstücke nach Lösen der Klemmschraube sehr einfach in Bezug auf die darüber angeordneten Heftköpfe zu verschieben. Nachteilig dabei ist jedoch, dass dann, wenn die Konfiguration der Heftköpfe geändert wird, die Klinscherkästen mit den Führungsstücken umgesetzt werden müssen d. h. völlig gelöst und an anderer Stelle wieder auf einen freien T-Nutenstein aufgeschraubt werden müssen. Dabei kann es vorkommen, dass einzelne Nutensteine nicht bestückt werden. Diese Nutensteine müssen dann über zusätzliche Elemente gesichert werden oder komplett aus der Nut herausgeschoben werden.

Beim Einfügen zusätzlicher Führungsstücke oder Klinscherkästen muss die Aufteilung der Nutensteine meist neu vorgenommen werden oder sie müssen von einer Seite hinzugeschoben werden. Dies alles bedeutet einen erhöhten Zeitaufwand beim Umrüsten des Sammelhefters.

Man hat versucht dem zu begegnen, indem wie in der DE 102008021121 A1 (die den Oberbegriff des Anspruchs 1 offenbart) beschrieben blockierbare Nutensteine vorgesehen werden, die eine an einer Seite abgeschrägte rechteckige Form besitzen und durch eine 90° Drehung aus der Nut herausgezogen werden können. Klinscherplatten in der Ausbildung als Nutenleiste, in denen die Nutensteine aufgenommen werden, sind jedoch aus Stabilitätsgründen hinter der Nut geschlossen und erfordert deshalb einen erhöhten Bauraum, der wie eingangs erläutert immer weniger zur Verfügung steht.
Man konnte nun auch daran denken, wie das in der DE 19750143 A1 beschrieben ist, über eine Schnellwechselvorrichtung die gesamte Klinscherplatte oder eine daran befestigte Halteleiste des Sammelhefters, an der die Heftköpfe und Klinscherkästen aufgenommen sind, auswechselbar zu gestalten, um die bereits vor dem Umrüstvorgang entsprechend dem nachfolgenden Auftrag zu bestücken und dann einfach gegen die vorher benutzte Halteleiste auszuwechseln. Das bringt zwar dann Vorteile, wenn immer wieder die gleichen Aufträge verarbeitet werden müssen. Bei schnellen Änderungen der Anzahl der Elemente d. h. der Klinscherkästen oder der Führungsstücke ist jedoch die angegebene Schnellspanneinrichtung keine Hilfe. Zudem stellt die Demontage der kompletten Klinscherplatte einen tiefen Eingriff in die Maschine dar, so dass sich diese Art der Umrüstung in der Praxis nicht bewährt hat und deshalb auch nicht mehr vorgenommen wird.
Es ist deshalb die Aufgabe der Erfindung, eine einfache, leicht handhabbare und flexible Befestigungsmöglichkeit für die Klinscherkästen und Führungsstücke in einem Sammelhefter vorzusehen, die ausserdem wenig Bauraum erfordert.
Diese Aufgabe wird gemäss dem kennzeichnenden Teil des Anspruchs 1 dadurch gelöst, dass die Klinscherplatte keine T-Nut besitzt.

Da die entsprechende, als Schiene, Leiste oder Platte ausgebildete Klinscherplatte, auf die die Klinscherkästen und Führungsstücke aufgesteckt werden, keine T-Nut besitzt, kann sie trotz ausreichender Stabilität schlank ausgeführt werden d.h. sie benötigt eine geringere Dicke und erfordert deshalb einen geringeren Bauraum. Dennoch können die Klinscherkästen und Führungsplatten an jeder Position auf die Klinscherplatte aufgesteckt und dort z. B. durch Schrauben festgeklemmt werden, und es ist nicht erforderlich, bei einem Konfigurationswechsel einzelne Halteelemente seitlich herauszuschieben, wie das bei einer T-Nut üblich ist.

Bei dem Klemmstück kann es sich um eine Spannklaue handeln, die so ausgebildet ist, dass sie in einer Aufnahme in dem jeweiligen Klinscherkasten bzw. dem jeweiligen Führungsstück, das befestigt werden soll z. B. über ein Gelenk oder einen Schlitz aufgenommen oder beweglich eingehängt ist. Solche Spannklauen sind in der Technik aus einer Vielzahl von Anwendungen hinreichend bekannt. Der Klemmvorgang wird üblicherweise durch Zugschrauben oder Druckschrauben bewerkstelligt, die dann, wenn das zu befestigende Teil mit der Spannklaue auf die Leiste, Schiene oder Platte eingehängt ist, festgezogen wird, oder beispielsweise auch mit Schnellspannelementen.

Weitere Vorteile der Erfindung ergeben sich aus der Beschreibung von Ausführungsbeispielen anhand der Figuren 1a bis 3b der beigefügten Zeichnungen.

Die Figuren 1 a und 1 b zeigen die erfindungsgemäss ausgebildeten Klinscherkasten für einen Sammelhefter in perspektivischer Darstellung in verschiedenen Ansichten.

Die Figuren 2a und 2b zeigen eine erfindungsgemäss ausgebildetes Führungsstück für den Sammelhefter in verschiedenen Ansichten in perspektivischer Darstellung.

Die Figuren 3a und 3b zeigen den Klinscherkasten aus den Figuren 1a und 1b beim Aufsetzen auf die Klinscherplatte des Sammelhefters vor dem Aufsetzen (Figur 3a) und im festgespannten Zustand (Figur 3b).

Die Figuren 4a und 4b zeigen ein alternatives Ausführungsbeispiel für das Führungsstück 10 mit Spannklaue 16 aus den Figuren 2a und 2b im festgespannten Zustand.

Der in Figur 1 a und 1 b dargestellte Klinscherkasten 1 besteht im Wesentlichen aus zwei plattenförmigen Teilen 2 und 3, die über zwei Schrauben 8a und 8b gegeneinander gezogen sind. In einer Ausnehmung in der Platte 2 ist der Klinscherstössel 5 geführt, der die in einem schlitzförmigen Bereich eingefühlien Drahtenden der nicht dargestellten Heftklammer mittels der Klinscherplättchen 4 umbiegt. Solche Klinscherkästen sind an sich bekannt.

An diesen Klinscherkasten 1 ist nun über zwei durch die Platten 2 und 3 durchgesteckte Schrauben 7a und 7b eine Spannklaue 6 an der Rückseite des Klinscherkastens gehalten, die eine nach vorne vorspringende Abschrägung 19 besitzt.

Der beschriebene Klinscherkasten kann nun wie in den Figuren 3a und 3b skizziert von oben auf die Klinscherplatte 18 des Sammelhefters aufgesetzt werden, indem die Schrauben 7a und 7b etwas gelöst werden. Die Klinscherplatte 18 des Sammelhefters nimmt üblicherweise eine Mehrzahl von Klinscherkästen und Führungsstücken auf. Sie besitzt auf der vom Bediener abgewandten Seite eine zurückspringende Abschrägung 9, gegen die die Abschrägung 19 des Klemmstücks 6 durch Festziehen der Schrauben 7a und 7b verspannt wird. Auf diese Weise kann der Klinscherkasten 1 an beliebigen Stellen auf die Klinscherplatte 18 aufgesetzt werden und zum Justieren auf der Platte verschoben werden.

Gleiches gilt für die ebenfalls üblicherweise auf der Klinscherplatte 18 zu montierenden Führungsstücke 10, von denen eines beispielhaft in den Figuren 2a und 2b dargestellt ist. Ein derartiges Führungsstück 10 besteht im Wesentlichen aus einem plattenförmigen Teil 11, das im unteren Bereich, dort wo das Führungsstück 10 auf die Klinscherplatte 18 aufgesetzt wird, mit einer zurückspringenden Ausnehmung versehen ist. Am oberen Ende ist es mit Abschrägungen versehen, die dazu dienen, die mittels der Sammelkette des Sammelhefters herangeförderte Druckprodukte stossfrei über den direkt dahinter montierten Klinscherkasten auflaufen zu lassen.

Auch das Führungsstück 10 nach Figur 2a und 2b ist mit einer Spannklaue 16 versehen, die an zwei durch das plattenförmige Teil 11 hindurchgesteckte Schrauben 17a und 17b gehalten ist. Das Führungsstück 10 wird in gleicher Weise wie für den Klinscherkasten 1 nach Figur 1a und 1b beschrieben, durch Anziehen der Schrauben 17a und 17b mit der Abschrägung 19 an der Spannklaue 16 gegen die Abschrägung 9 an der Klinscherplatte 18 gezogen. In einem Sammelhefter tragt die Klinscherplatte 18 üblicherweise mehrere Klinscherkasten 1 und Führungsstücke 10 und deren Anzahl und Position hängt von dem jeweiligen Auftrag bzw. den zu heftenden Druckprodukten ab.

Gemäss der Erfindung lassen sich somit auf einfache Weise sowohl die Klinscherkästen 1 als auch in Transportrichtung der zu heftenden Druckprodukte vor den Klinscherkästen die Führungsstücke 10 auf der Klinscherplatte 18 frei positionieren, indem sie bei gelockertem Klemmstück 6 bzw. 16 an der gewünschten Stelle aufgesetzt und dann durch Anziehen der Schrauben 7a, b bzw. 17a, b festgezogen werden.

Anstelle der Abschrägungen 9 an der Klinscherplatte 18 bzw. 19 an den Klemmstücken 6 bzw. 16 kommen auch alternative Ausbildungen in Frage. So ist in den Figuren 4a und 4b eine Klinscherplatte 28 dargestellt, die rückseitig eine Nut 29 besitzt, in die ein vorspringender Steg 39 eines Klemmstücks 26 eingreift. Das Klemmstück 26 kann in gleicher Weise wie das Klemmstück 6 bzw. 16 mittels Schrauben verspannt werden, oder durch hier nicht dargestellte Schnellspannmittel. Im dargestellten Ausführungsbeispiel ist das Klemmstück 26 nach Art einer Wippe ausgebildet und mit Hilfe eines seitlich durch das Führungsstück 21 eingesteckten Stifts 40 gelenkig in einer hinteren Ausnehmung 41 im Führungsstück 21 befestigt. Verspannt wird das Klemmstück 26 durch eine Druckschraube 27, die das Klemmstück 26 um den Stift 40 verkippt und so den in die Nut 29 an der Klinscherplatte 28 eingreifenden Steg 39 des Klemmstücks 26 in der Nut 29 verspannt

### Bezugszeichenliste

- 1: Klinscherkasten
- 2: plattenförmiges Teil
- 3: plattenförmiges Teil
- 4: Klinscherplättchen
- 5: Klinscherstössel
- 6, 16: Spannklaue / Klemmstück
- 7a, 7b: Schrauben
- 8a, 8b: Schrauben
- 9, 19: Abschrägung
- 10: Führungsstück
- 11: plattenförmiges Teil

- 17a, 17b: Schrauben
- 18,28: Klinscherplatte

- 21: Führungsstück

- 26: Klemmstück
- 27: Druckschraube

- 29: Nut

- 39: Steg
- 40: Stift
- 41: Ausnehmung

## Patentansprüche

1. Sammelhefter mit Heftköpfen, diesen zugeordneten Klinscherkästen (1) sowie Führungsstücken (10, 21),
wobei die Klinscherkästen (1) und die Führungsstücke (10, 21) mit Befestigungsmitteln an einer Klinscherplatte (18,28) des Sammelhefters frei positionierbar befestigt sind,
und die Rückseite der Klinscherplatte (18, 28) eine zurückspringende Abschrägung (9) oder Nut (29) besitzt und die Befestigungsmittel der Klinscherkästen (1) und der Führungsstücke (10, 21) jeweils ein Klemmstück (6, 16, 26) umfassen, das mit einer Fläche (19) oder einem Steg (39) gegen die Abschrägung (9) oder in der Nut (29) verspannbar ist, wobei das Klemmstück (6, 16, 26) so an dem jeweiligen Klinscherkasten (1) bzw. dem jeweiligen Führungsstück (10, 21) gehalten ist, dass dieser bzw. dieses in gelockertem Zustand des Klemmstücks auf die Klinscherplatte (18, 28) aufsetzbar ist,
**dadurch gekennzeichnet,**
**dass** die Klinscherplatte (18, 28) keine T-Nut besitzt.

2. Sammelhefter nach Anspruch 1,
wobei die Befestigungsmittel weiterhin Schrauben (7a, 7b; 17a, 17b; 27) oder Schnellspannelemente enthalten.

3. Sammelhefter nach Anspruch 1,
wobei das Klemmstück (6, 16) als Spannklaue ausgebildet ist, die von Schrauben (7a, 7b; 17a, 17b) in dem jeweiligen Klinscherkasten (1) bzw. in dem jeweiligen Führungsstück (10,) gehalten ist.

4. Sammelhefter nach Anspruch 1,
wobei das Klemmstück (26) als Spannklaue ausgebildet ist, die mit Hilfe eines seitlich durch das Führungsstück (21) eingesteckten Stifts (40) gelenkig in einer Ausnehmung (41) im Führungsstück (21) befestigt ist und mit einer Druckschraube (27) um den Stift (40) verkippbar und so einen in die Nut (29) der Klinscherplatte (28) eingreifenden Steg (39) des Klemmstücks (26) verspannbar ist.

## Claims

1. Saddle stitcher with stitching heads, clincher boxes (1) allocated to these and guide pieces (10, 21),
in which the clincher boxes (1) and the guide pieces (10, 21) are fastened to a clincher plate (18, 28) of the saddle stitcher with fasteners so that they may be positioned freely, and the back of the clincher plate (18, 28) has a recessed chamfer (9) or a groove (29) and the fasteners of the clincher boxes (1) and the guide pieces (10, 21) each comprise a clamping piece (6, 16, 26), which may be clamped against the chamfer (9) or in the groove (29) with a face (19) or a bridge (39), in which the clamping piece (6, 16, 26) is held on the relevant clincher box (1) or the relevant guide piece (10, 21) so that it may be placed on the clincher plate (18, 28) in the loosened state of the clamping piece,
**characterised in that**
the clincher plate (18, 28) has no T groove.

2. Saddle stitcher according to claim 1,
in which the fasteners also contain screws (7a, 7b; 17a, 17b; 27) or quick clamping elements.

3. Saddle stitcher according to claim 1,
in which the clamping piece (6, 16) is made as a clamping claw, which is held in the relevant clincher box (1) or in the relevant guide piece (10) by screws (7a, 7b; 17a, 17b).

4. Saddle stitcher according to claim 1,
in which the clamping piece (26) is made as a clamping claw, which is fastened in a recess (41) in the guide piece (21) in an articulated way with the help of a peg (40) inserted through the guide piece (21) at the side and may pivot around the peg (40) with a pressure screw (27) and in this way a peg (39) of the clamping piece (26) inserted into the groove (29) of the clincher plate (28) may be clamped.

## Revendications

1. Encarteuse-piqueuse équipée de têtes d'agrafage, de boîtiers rabatteurs (1) associés à ces dernières, ainsi que de pièces de guidage (10, 21),
lesdits boîtiers rabatteurs (1) et lesdites pièces de guidage (10, 21) étant fixés avec faculté de positionnement libre, par des moyens de fixation, à une platine (18, 28) porte-rabatteurs de ladite encarteuse-piqueuse,
et la face postérieure de ladite platine (18, 28) porte-rabatteurs étant pourvue d'un biseau (9) en retrait, ou d'une rainure (29), les moyens de fixation desdits boîtiers rabatteurs (1) et desdites pièces de guidage (10, 21) incluant une pièce de serrage (6, 16, 26) respective pouvant être bloquée, par une surface (19) ou par une membrure (39), contre ledit biseau (9) ou dans ladite rainure (29), ladite pièce de serrage (6, 16, 26) étant respectivement retenue, sur le boîtier rabatteur (1) considéré ou sur la pièce de guidage (10, 21) considérée, de façon telle que celui (celle)-ci puisse être respectivement mis(e) en place sur ladite platine (18, 28) porte-rabatteurs à l'état desserré de ladite pièce de serrage,
**caractérisée par le fait**
**que** la platine (18, 28) porte-rabatteurs ne comporte aucune rainure en T.

2. Encarteuse-piqueuse selon la revendication 1,
dans laquelle les moyens de fixation incluent, en outre, des vis (7a, 7b ; 17a, 17b ; 27) ou des éléments de blocage rapide.

3. Encarteuse-piqueuse selon la revendication 1,
dans laquelle la pièce de serrage (6, 16) est réalisée sous la forme d'un mors de blocage respectivement retenu, par des vis (7a, 7b; 17a, 17b), dans le boîtier rabatteur (1) considéré ou dans la pièce de guidage (10) considérée.

4. Encarteuse-piqueuse selon la revendication 1,
dans laquelle la pièce de serrage (26) est réalisée sous la forme d'un mors de blocage qui est fixé, de manière articulée, dans un évidement (41) pratiqué dans la pièce de guidage (21), à l'aide d'un téton (40) emboîté latéralement à travers ladite pièce de guidage (21), et qui peut basculer autour dudit téton (40) au moyen d'une vis de pression (27), autorisant ainsi le blocage d'une membrure (39) de ladite pièce de serrage (26) pénétrant dans la rainure (29) de la platine (28) porte-rabatteurs.
